# FASCICULE DE BREVET EUROPEEN

(11) **EP 3 381 860 B1**
(45) Date de publication et mention de la délivrance du brevet: **08.01.2020**
(21) Numéro de dépôt: 17020127.1
(22) Date de dépôt: 30.03.2017
(51) Int. Cl.: B66C 1/66

(54) **ANNEAU DE LEVAGE POUR LA MANUTENTION DE MOULES**
HUBRING FÜR DIE BEFÖRDERUNG VON FORMEN
LIFTING RING FOR HANDLING MOULDS

(43) Date de publication de la demande: 03.10.2018
(73) Titulaire: Rodrigues da Costa, José, 3080-232 Figueira da Foz (PT)
(72) Inventeur: Rodrigues da Costa, José, 3080-232 Figueira da Foz (PT)
(74) Mandataire: Audusseau-Girardeau, Magaly

(56) Documents cités:
- EP-A1- 0 654 611
- WO-A1-2015/022368
- FR-A1- 2 488 231
- JP-A- 2008 308 278
- US-B1- 6 612 631

## Description

L'invention a trait à la manutention de moules, pour la fabrication de pièces par injection de matière plastique ou de Zamac et plus généralement à la manutention de charges.

Elle concerne, par ailleurs, des perfectionnements apportés dans ce domaine.

Les moules sont grandement utilisés dans l'industrie : ils permettent la réalisation de pièces plastiques moulées (boucliers, planches de bord...) en grandes séries : Ils sont montés dans des installations qui assurent l'injection de matière dans le moule.

De tels moules doivent parfois être remplacés par d'autres moules. Leur manutention est spécifique et règlementée : en effet, le poids et l'encombrement de tels moules rendent difficile leur déplacement.

Pour permettre la manutention de tels moules, des installations ont été inventées mettant en œuvre des ponts sur lesquels se déplacent des équipements mobiles auxquels on relie les moules via des systèmes d'élingues de levage. Pour accrocher les élingues de levage au moule à déplacer, on équipe le moule de plusieurs anneaux de levage à différents endroits du moule. Une fois les anneaux fixés au moule et les élingues fixés aux anneaux, on commande la levée et le déplacement du moule au moyen des équipements mobiles.

L'invention s'intéresse en particulier aux anneaux de levage.

Les anneaux de levage connus comportent un étrier formant une boucle d'accrochage définissant un passage pour recevoir un organe de levage et un organe de fixation à vis, auquel est raccordé l'étrier ainsi qu'un outil de verrouillage temporaire pour lier en rotation l'étrier et l'organe de fixation et, dans une position déverrouillée, autoriser un mouvement de l'étrier par rapport audit organe de fixation.

On connaît du document WO 2015022368 un tel anneau de levage. Il présente la particularité suivante : l'outil de verrouillage temporaire obture le passage défini dans la boucle d'accrochage de sorte que, quand l'anneau de levage n'est pas utilisé, il n'est pas possible d'insérer un organe de levage tel qu'un crochet, manille ou similaire. Ainsi, on évite tout risque d'utilisation de l'anneau de levage pour le levage d'une charge sur laquelle il est fixé tant que le mouvement de l'étrier, par rapport à l'organe de fixation, n'est pas autorisé.

La demande de brevet EP 0 654 611 décrit également un anneau de levage qui comporte des moyens pour lier en rotation l'étrier à l'organe de fixation temporairement. Ces moyens restent liés à l'étrier. Un inconvénient d'une telle solution est que la liaison de rotation entre l'étrier et l'organe de fixation peut être conservée si l'on ne prend pas garde à dégager les moyens de liaison. De ce fait, il existe un risque de manutentionner des charges de façon non intentionnelle, avec les conséquences que cela peut impliquer pour la sécurité de la charge et du personnel.

Un inconvénient des anneaux de levage précités est également lié au fait que l'anneau de levage reste saillant au-dessus de la surface de la charge en position déverrouillée : il encombre un espace certain qui peut être gênant.

L'invention vise à pallier cet inconvénient tout en offrant une solution technique qui évite d'utiliser des outils pour visser l'organe de fixation sur la charge (ou le moule).

Elle propose à cet effet un anneau de levage pour la manutention d'un moule, comportant :
- un étrier formant une boucle d'accrochage définissant un passage pour recevoir un organe de levage,
- un organe de fixation à vis, auquel est raccordé l'étrier, l'organe de fixation présentant un premier axe et l'étrier étant monté mobile par rapport à l'organe de fixation,
- et un outil de verrouillage temporaire pour, dans une position verrouillée, lier en rotation l'étrier et l'organe de fixation et, dans une position déverrouillée, autoriser un mouvement de l'étrier par rapport audit organe de fixation.
Conformément à l'invention, l'outil de verrouillage temporaire comporte :
∘ au moins un élément saillant vers l'intérieur de l'étrier, au voisinage du passage, suivant une direction perpendiculaire audit premier axe,
∘ et au moins un logement ménagé dans une tête que comporte ledit organe de fixation, ledit logement étant apte à accueillir ledit au moins un élément saillant.
De plus, l'étrier est monté pivotant sur ledit organe de fixation autour d'un second axe qui est perpendiculaire audit premier axe. Enfin, l'étrier est monté mobile en translation par rapport au dit organe de fixation suivant une direction parallèle audit premier axe, pour permettre l'insertion dudit au moins un élément saillant dans ledit logement d'accueil en position verrouillée et le dégagement dudit au moins un élément saillant dudit logement d'accueil en position déverrouillée.

Ainsi réalisé, l'étrier est autorisé à pivoter autour d'un axe parallèle à la surface du moule sur lequel l'organe de fixation est vissé ce qui permet à l'anneau de levage de se coucher et de ne pas être encombrant. De plus, l'outil de verrouillage temporaire, comportant au moins un élément saillant à l'intérieur de l'étrier à proximité du passage, peut aisément être dégagé ou engagé dans le logement prévu dans l'organe de fixation, pour venir en prise avec l'organe de fixation et assurer un verrouillage de la position de l'étrier par rapport à l'organe de fixation, les rendant solidaires en rotation. De cette façon, l'étrier sert d'outil pour le vissage de l'organe de fixation.

L'invention peut également comporter les caractéristiques suivantes, prises séparément ou en combinaison :
- ledit outil de verrouillage temporaire peut comporter un plot saillant en forme de tige,
- ledit outil de verrouillage temporaire peut comporter deux plots saillants internes à la boucle formée par l'étrier qui s'alignent suivant une direction perpendiculaire audit premier axe et en ce que la tête d'organe de fixation comporte deux logements d'accueil, chacun des logements d'accueil étant conçu pour recevoir un plot,
- ledit au moins un élément saillant peut être réalisé en une seule pièce avec l'étrier,
- ledit au moins un élément saillant peut être réalisé indépendamment de l'étrier et il est rapporté sur l'étrier,
- l'organe de fixation peut comporter deux bras symétriques saillants radialement de ladite tête, diamétralement opposés et l'étrier peut comporter deux ouvertures oblongues traversantes réalisées aux extrémités de l'étrier, chacune des extrémités de l'étrier étant emmanchée autour d'un bras passant à travers une ouverture traversante,
- l'étrier peut présenter une forme de U sensiblement arrondie,
- l'étrier peut présenter une forme géométrique qui comporte des tronçons droits adjacents les uns des autres.

Pour pouvoir être exécutée, l'invention est exposée de façon suffisamment claire et complète dans la description suivante qui est, en plus, accompagnée de dessins dans lesquels :
- La figure 1 est une vue de côté d'un anneau de levage conforme à l'invention montrant l'étrier de l'anneau de levage en position engagée ;
- La figure 2 est une vue de côté de l'anneau de levage de la figure 1 montrant l'étrier de l'anneau de levage en position dégagée ;
- La figure 3 est une vue de côté de l'étrier seul ;
- La figure 4 est une coupe suivant le plan IV-IV de la figure 3 illustrant l'étrier seul ;
- Et la figure 5 est une vue de dessus de l'organe de fixation seul.

Dans la description qui suit, les termes « inférieur », « supérieur », « haut », « bas » etc... sont utilisés en référence aux dessins pour une plus grande facilité de compréhension. Ils ne doivent pas être compris comme étant des limitations de la portée de l'invention.

Les figures, qui vont être décrites, illustrent un seul mode de réalisation. Il devra être compris que l'invention n'est pas limitée à ce seul mode de réalisation et que des variations de formes ou de conceptions pourraient être réalisées sans sortir pour autant du cadre de l'invention.

L'anneau de levage 1 conforme à l'invention comporte notamment un étrier 1 qui est plus particulièrement représenté sur les figures 3 et 4.

L'étrier 1 de cet exemple présente une forme sensiblement arrondie qui est formée par un tube 10 plié pour former un U.

Les extrémités 11 et 12 de l'étrier 1 sont sensiblement en forme de U orientées vers l'intérieur de l'étrier, réalisées par une ouverture 13 du tube 10. Une ouverture traversante 14, de forme oblongue, est réalisée dans chacune des extrémités 11 et 12. La forme allongée des ouvertures s'étend suivant une direction parallèle aux branches 15 de l'étrier 1.

Ainsi réalisé, l'étrier 1 forme une boucle d'accrochage définissant un passage 16 pour recevoir un organe de levage (non représenté) : il peut s'agir d'un crochet, d'une élingue etc.

Conformément à l'invention, l'anneau de levage comporte un organe de fixation à vis 2 : il est plus particulièrement représenté sur les figures 1, 2 et 5.

L'organe de fixation à vis 2 comporte une tête 20 et un corps de fixation fileté 21.

La tête 20 et le corps 21 sont chacun de forme sensiblement cylindrique et sont coaxiaux (voir premier axe Z). Le corps 21 présente un diamètre inférieur à celui de la tête 20 de sorte qu'il existe un épaulement 22 entre la tête 20 et le corps 21.

Le corps 21 est fileté pour fixer l'organe de fixation par vissage du corps 21 dans un trou taraudé, de dimensions adéquates, réalisé dans un moule ou dans toute autre charge à manutentionner.

Le vissage est complet quand l'épaulement 22 arrive en butée de la surface du moule (ou de la charge) à manutentionner.

La tête 20 de l'organe de fixation 2 comporte également deux bras 23 et 24 qui s'étendent radialement et symétriquement de part et d'autre de l'axe Z (diamétralement opposés).

Chaque bras 23 et 24 présente une extrémité respective 25 et 26 dans laquelle a été creusé un sillon radial 27 et 28 respectivement (voir figure 5 notamment).

Les sillons radiaux 27 et 28 sont conçus pour accueillir le bord de l'ouverture traversante 14, réalisés dans les extrémités 11 et 12 de l'étrier de sorte que l'étrier 1 est ainsi raccordé à l'organe de fixation par vis 2.

On comprend également que l'étrier 1 est ainsi monté mobile par rapport à l'étrier car les extrémités 11 et 12 de l'étrier peuvent pivoter autour de l'axe Z2 des bras 23 et 24 autour desquels elles sont emmanchées.

On notera que l'axe Z2 des bras 23 et 24 est perpendiculaire à l'axe Z, les bras 23 et 24 étant radiaux à la tête 20.

Ce pivotement de l'étrier, par rapport à l'organe de fixation, permet de faire passer l'étrier :
- d'une position debout (montrée sur les figures 1 et 2) suivant laquelle l'étrier est orienté parallèlement à l'axe Z de l'organe de fixation 2,
- à une position couchée (non montrée sur les figures) suivant laquelle l'étrier 1 est rabattu vers la surface du moule et peu encombrante.

De plus, la forme oblongue de l'ouverture traversante 14 permet une translation verticale de l'étrier entre :
- une position haute (figure 2) suivant laquelle une partie inférieure 17 du bord de l'ouverture traversante 14 se trouve engagée dans le sillon 27 ou 28,
- et une position basse (figure 1) suivant laquelle une partie supérieure 18 du bord de l'ouverture traversante 14 se trouve engagée dans le sillon 27 ou 28.

Ainsi réalisé, l'anneau de levage est conçu de sorte que l'étrier est monté mobile en déplacement par rapport à l'organe de fixation suivant une direction qui est parallèle à l'axe Z de l'organe de fixation.

Conformément à l'invention, l'anneau de levage comporte un outil de verrouillage temporaire de la position de l'étrier 1 par rapport à l'organe de fixation. Cela permet d'utiliser temporairement l'étrier comme outil pour visser l'organe de fixation 2 dans le trou taraudé du moule (ou de la charge).

L'outil de verrouillage est réalisé, dans le cadre de ce mode de réalisation, par deux plots 30 qui sont chacun de forme cylindre dont les axes sont perpendiculaires à l'axe Z de l'organe de fixation (ou perpendiculaires à l'orientation des branches 15 de l'étrier). Les plots peuvent être de section carrée ou ronde.

Les plots 30 sont réalisés saillants des branches 15 de l'étrier vers l'intérieur de ce dernier, de sorte que les plots 30 sont situés au voisinage du passage 16.

Plus précisément, les plots 30 sont prévus saillants vers l'intérieur de l'étrier 1 en partie inférieure du passage 16, à proximité de la tête 20 de l'organe 2 de fixation.

Pour assurer la solidarité temporaire de la position de l'étrier 1 à la position de l'organe de fixation 2, ce dernier comporte deux logements d'accueil 31 (voir figure 5).

Les logements d'accueil 31 sont réalisés par deux cavités de forme complémentaire à la forme extérieure des plots 30, pour que les plots 30 s'insèrent sans jeu dans les logements 31. Les cavités sont réalisées dans une paroi sommitale 29 de la tête 20 de l'organe de fixation. La paroi sommitale 29 présente une forme bombée.

Quand ils sont insérés dans les logements 31, les plots 30 se trouvent dans une position verrouillée (voir figure 1) qui permet de lier en rotation l'étrier et l'organe de fixation 2.

Quand ils sont dégagés des logements 31, les plots 30 se trouvent dans une position déverrouillée (voir figure 2) qui autorise le mouvement de l'étrier 1 par rapport à l'organe de fixation 2.

Le mouvement vertical de l'étrier 1 (c'est-à-dire le mouvement suivant la direction de l'axe Z de l'organe de fixation) permet l'engagement ou le dégagement des plots des logements d'accueil 31.

Dans le cadre de ce mode de réalisation, les plots 30 sont réalisés d'une seule pièce avec l'étrier.

Il devra toutefois être compris que cela pourrait être autrement sans sortir du cadre de l'invention. Par exemple, les plots 30 pourraient être réalisés indépendamment de l'étrier et rapportés sur l'étrier 1 après réalisation de ce dernier.

Il va maintenant être fait référence à un mode de mise en œuvre de l'anneau de levage conforme à l'invention.

Un moule (non illustré) ou une charge doit être déplacé(e) d'un endroit à un autre : la première étape consiste à fixer sur le moule l'anneau de levage.

Pour ce faire, on positionne le corps fileté 21 de l'organe de fixation à l'entrée du trou taraudé du moule conçu pour recevoir l'anneau de levage.

On verrouille en position l'étrier 1 sur l'organe de fixation 2 en orientant l'étrier 1 parallèlement à l'axe Z de l'organe de fixation 2, puis on insère les plots 30 de l'étrier dans les logements d'accueil 31 de la tête 20 de l'organe de fixation 2.

On se sert alors de l'étrier comme d'un outil pour visser le corps 21 de l'organe de fixation 2 dans le moule.

Quand l'épaulement 22 arrive en butée de la surface du moule, l'anneau de levage, conforme à l'invention, est correctement vissé.

On peut alors libérer l'étrier 1 en dégageant les plots 30 des logements d'accueil 31. De cette façon, on peut positionner l'étrier en position couchée (non illustrée).

On peut également maintenir en position verticale l'étrier 1 en gardant les plots 30 engagés dans les logements 31 : de cette façon, on peut facilement faire passer un organe de levage (non montré) dans le passage 16, par exemple des élingues ou un crochet.

Quand l'organe de levage élève le moule ou la charge, il exerce alors une force vers le haut sur l'étrier 1 en tirant dessus, ce qui désengage les plots 30 des logements 31 : de cette façon, on assure un déverrouillage automatique de l'étrier par rapport à l'organe de fixation quand le moule (ou la charge) est manutentionné(e). La sécurité est ainsi assurée et l'organe de fixation ne peut se dévisser malencontreusement pendant la manutention.

On comprend, de ce qui précède, comment l'anneau de levage, selon l'invention, permet d'assurer le vissage de l'organe de fixation sans avoir à prévoir d'outil particulier (grâce aux plots 30 et aux logements 31).

On comprend également, de ce qui précède, comment l'anneau de levage peut adopter une forme peu encombrante quand l'étrier est en position couchée (grâce au mouvement de pivotement possible de l'étrier, par rapport à l'organe de fixation, autour d'un axe perpendiculaire à l'axe Z de l'organe de fixation).

Il devra toutefois être entendu que l'invention n'est pas spécifiquement limitée au mode de réalisation qui vient d'être présenté : par exemple, l'étrier pourrait présenter une toute autre forme.

L'étrier pourrait présenter une forme plus géométrique avec des tronçons adjacents droits, par exemple une forme de U dont les deux branches 15 seraient reliées à une branche supérieure en formant un angle droit avec elle.

Il pourrait également être prévu un étrier avec une forme géométrique comportant quatre parties droites adjacentes, formant un V en partie supérieure de l'étrier, ou bien comportant cinq parties droites adjacentes, ou six, ou sept etc.

Egalement, dans le mode de réalisation décrit et illustré, il a été prévu deux plots saillants : un mode de réalisation ne comportant qu'un seul plot saillant pourrait être prévu. Le plot saillant pourrait être réalisé saillant d'un seul côté du U formé par l'étrier. Il pourrait également être formé par une traverse qui rejoint les deux branches du U de l'étrier et le logement d'accueil pourrait être réalisé par une rainure aménagée suivant un diamètre de la paroi sommitale 29 de la tête de l'organe de fixation 2.

## Revendications

1. Anneau de levage pour la manutention d'un moule, comportant :
- un étrier (1) formant une boucle d'accrochage définissant un passage (16) pour recevoir un organe de levage,
- un organe de fixation (2) à vis, auquel est raccordé l'étrier (1), l'organe de fixation (2) présentant un premier axe (Z) et l'étrier (1) étant monté mobile par rapport à l'organe de fixation (2),
- et un outil de verrouillage temporaire (30, 31) pour, dans une position verrouillée, lier en rotation l'étrier (1) et l'organe de fixation (2) et, dans une position déverrouillée, autoriser un mouvement de l'étrier (1) par rapport audit organe de fixation (2),
**caractérisé en ce que** l'outil de verrouillage temporaire (30, 31) comporte :
∘ au moins un élément (30) saillant vers l'intérieur de l'étrier (1), au voisinage du passage (16), suivant une direction perpendiculaire audit premier axe (Z)
∘ et au moins un logement (31) ménagé dans une tête (20) que comporte ledit organe de fixation (2), ledit logement (31) étant apte à accueillir ledit au moins un élément saillant (30), et
**caractérisé, en ce que** l'étrier (1),
- est monté pivotant sur ledit organe de fixation (2) autour d'un second axe (Z2) qui est perpendiculaire audit premier axe (Z), et
- est monté mobile en translation par rapport audit organe de fixation (2) suivant une direction parallèle audit premier axe (Z), pour permettre l'insertion dudit élément saillant (30) dans ledit logement d'accueil (31) en position verrouillée et le dégagement dudit élément saillant (30) dudit logement d'accueil (31) en position déverrouillée.

2. Anneau de levage, selon la revendication 1, **caractérisé en ce que** ledit outil de verrouillage temporaire (30) comporte un plot saillant (30) en forme de tige.

3. Anneau de levage, selon la revendication 1, **caractérisé en ce que** ledit outil de verrouillage temporaire (30) comporte deux plots saillants (30) internes qui s'alignent suivant une direction perpendiculaire audit premier axe (Z) et **en ce que** la tête (20) d'organe de fixation comporte deux logements d'accueil (31), chacun des logements d'accueil (31) étant conçu pour recevoir un plot (30).

4. Anneau de levage, selon l'une quelconque des revendications précédentes, **caractérisé en ce que** ledit au moins un élément saillant (30) est réalisé en une seule pièce avec l'étrier (1).

5. Anneau de levage, selon l'une quelconque des revendications 1 à 3, **caractérisé en ce que** ledit au moins un élément saillant (30) est réalisé indépendamment de l'étrier (1) et est rapporté sur l'étrier (1).

6. Anneau de levage selon l'une quelconque des revendications précédentes, **caractérisé en ce que** l'organe de fixation (2) comporte deux bras symétriques (23, 24) saillant radialement de ladite tête (20), diamétralement opposés et **en ce que** l'étrier (1) comporte deux ouvertures oblongues traversantes (14) réalisées aux extrémités (11, 12) de l'étrier (1), chacune des extrémités (11, 12) de l'étrier (1) étant emmanchée autour d'un bras (23, 24) passant à travers une ouverture oblongue traversante (14).

7. Anneau de levage selon l'une quelconque des revendications précédentes, **caractérisé en ce que** l'étrier (1) présente une forme en U sensiblement arrondie.

8. Anneau de levage selon l'une quelconque des revendications 1 à 6, **caractérisé en ce que** l'étrier (1) présente une forme géométrique qui comporte des tronçons droits adjacents les uns des autres.

## Patentansprüche

1. Hubring für die Beförderung einer Form, Folgendes beinhaltend:
- einen Bügel (1), der eine Aufhängeschlinge bildet, die einen Durchlass (16) zur Aufnahme eines Huborgans definiert,
- ein Befestigungsorgan (2) mit Schraube, an dem der Bügel (1) angeschlossen ist, wobei das Befestigungsorgan (2) eine erste Achse (Z) aufweist und der Bügel (1) in Bezug auf das Befestigungsorgan (2) beweglich montiert ist,
- und ein Werkzeug zur vorübergehenden Verriegelung (30, 31), um in einer verriegelten Position den Bügel (1) und das Befestigungsorgan (2) drehfest zu verbinden, und in einer entriegelten Position eine Bewegung des Bügels (1) in Bezug auf das Befestigungsorgan (2) zu erlauben,
**dadurch gekennzeichnet, dass** das Werkzeug zur vorübergehenden Verriegelung (30, 31) Folgendes beinhaltet:
° mindestens ein ins Innere des Bügels (1) überstehendes Element (30), angrenzend an den Durchlass (16) entlang einer Richtung senkrecht zu der ersten Achse (Z)
° mindestens eine Aufnahme (31), die in einem Kopf (20) vorgesehen ist, den das Befestigungsorgan (2) beinhaltet, wobei die Aufnahme (31) imstande ist, das mindestens eine überstehende Element (30) aufzunehmen, und
**dadurch gekennzeichnet, dass** der Bügel (1)
- um eine zweite Achse (Z2), die senkrecht zu der ersten Achse (Z) ist, schwenkbar auf dem Befestigungsorgan (2) montiert ist, und
- in Bezug auf das Befestigungsorgan (2) entlang einer Richtung parallel zu der ersten Achse (Z) translationsbeweglich montiert ist, um die Einführung des überstehenden Elements (30) in die Empfangsaufnahme (31) in verriegelter Position und die Freigabe des überstehenden Elements (30) aus der Empfangsaufnahme (31) in entriegelter Position zu gestatten.

2. Hubring nach Anspruch 1, **dadurch gekennzeichnet, dass** das Werkzeug zur vorübergehenden Verriegelung (30) einen überstehenden Stift (30) in Stangenform beinhaltet.

3. Hubring nach Anspruch 1, **dadurch gekennzeichnet, dass** das Werkzeug zur vorübergehenden Verriegelung (30) zwei interne überstehende Stifte (30) beinhaltet, die entlang einer Richtung senkrecht zu der ersten Achse (Z) ausgerichtet sind, und dadurch, dass der Kopf (20) eines Befestigungsorgans zwei Empfangsaufnahmen (31) beinhaltet, wobei jede der Empfangsaufnahmen (31) gestaltet ist, um einen Stift (30) aufzunehmen.

4. Hubring nach einem der vorstehenden Ansprüche, **dadurch gekennzeichnet, dass** das mindestens eine überstehende Element (30) aus einem Stück mit dem Bügel (1) gefertigt ist.

5. Hubring nach einem der Ansprüche 1 bis 3, **dadurch gekennzeichnet, dass** das mindestens eine überstehende Element (30) unabhängig von dem Bügel (1) gefertigt ist und am Bügel (1) angebracht ist.

6. Hubring nach einem der vorstehenden Ansprüche, **dadurch gekennzeichnet, dass** das Befestigungsorgan (2) zwei radial aus dem Kopf (20) überstehende symmetrische, diametral entgegengesetzte Arme (23, 24) beinhaltet, und dadurch, dass der Bügel (1) zwei querlaufende längliche Öffnungen (14) beinhaltet, die an den Enden (11, 12) des Bügels (1) gefertigt sind, wobei jedes der Enden (11, 12) des Bügels (1) um einen Arm (23, 24) herum eingepresst ist, der durch eine querlaufende längliche Öffnung (14) hindurch verläuft.

7. Hubring nach einem der vorstehenden Ansprüche, **dadurch gekennzeichnet, dass** der Bügel (1) eine im Wesentlichen abgerundete U-Form aufweist.

8. Hubring nach einem der Ansprüche 1 bis 6, **dadurch gekennzeichnet, dass** der Bügel (1) eine geometrische Form aufweist, die aneinander angrenzende gerade Teilstücke beinhaltet.

## Claims

1. Lifting ring for the handling of a mould comprising:
- A bracket (1) forming a hanging loop creating a gateway (16) through which a lifting element can be passed,
- A screw fixing element (2) to which the bracket (1) is connected, the fixing elements (2) presenting a first axis (Z) and the bracket (1) being assembled in a mobile position compared with the fixing element (2),
- And a temporary locking tool (30, 31) to link the bracket (1) and the fixing element (2) in rotation in a locked position and, in an unlocked position, to allow the bracket (1) to move against said fixing element (2),
**Characterised in that** the temporary locking tool (30, 31) comprises:
• At least one element (30) projecting towards the inside of the bracket (1) in the region of the gateway (16) following a perpendicular direction to said first axis (Z)
• And at least one housing (31) located inside a head (20) comprised within said fixing element (2), said housing (31) being capable of accommodating at least one projecting element (30) and
**Characterised in that** the bracket (1),
- Is pivotally mounted on said fixing element (2) around a second axis (Z2) which is perpendicular to said first axis (Z) and
- Is mounted mobile in translation compared with said fixing element (2) in parallel to said first axis (Z) to allow the insertion of said projecting element (30) in said housing (31) in a locked position and the release of said projecting element (30) from said housing (31) in an unlocked position.

2. Lifting ring according to claim 1, **characterised in that** said temporary locking tool (30) comprises a projecting pin (30) in the form of a rod.

3. Lifting ring according to claim 1, **characterised in that** said temporary locking tool (30) comprises two internal projecting pins (30) which are aligned in a perpendicular direction to said first axis (Z) and that the head (20) of the fixing element comprises two housings (31), each housing (31) being designed for the insertion of a pin (30).

4. Lifting ring according to any one of the preceding claims, **characterized in that** said at least one projecting element (30) is made in one piece with the bracket (1).

5. Lifting ring according to any one of the claims 1 to 3, **characterised in that** said at least one projecting element (30) is made independently from the bracket (1) and is added to the bracket (1).

6. Lifting ring according to any one of the preceding claims, **characterised in that** the fixing element (2) comprises two symmetrical arms (23, 24) which project radially from said head (20) in diametrically opposing directions and **in that** the bracket (1) comprises two oblong transverse openings (14) created at the ends (11, 12) of the bracket (1), each end (11, 12) of the bracket (1) being fitted around an arm (23, 24) passing through an oblong transverse opening (14).

7. Lifting ring according to any one of the preceding claims, **characterised in that** the bracket (1) presents a particularly rounded U shape.

8. Lifting ring according to any one of claims 1 to 6, **characterised in that** the bracket (1) presents a geometric shape which comprises straight sections adjacent to one another.
